# EUROPÄISCHE PATENTSCHRIFT

(11) **EP 1 991 379 B1**
(45) Veröffentlichungstag und Bekanntmachung des Hinweises auf die Patenterteilung: **04.01.2017**
(21) Anmeldenummer: 07723100.9
(22) Anmeldetag: 08.03.2007
(51) Int. Cl.: B22D 11/128, B22D 11/14

(54) **STRANGGIESSANLAGE UND VERFAHREN ZUM BETREIBEN EINER STRANGGIESSANLAGE**
CONTINUOUS CASTING PLANT AND METHOD OF OPERATING A CONTINUOUS CASTING PLANT
DISPOSITIF DE COULEE CONTINUE ET PROCEDE POUR FAIRE FONCTIONNER UN DISPOSITIF DE COULEE CONTINUE

(30) Priorität: 09.03.2006 DE 102006011385; 10.11.2006 DE 102006053016; 24.11.2006 DE 102006055443; 06.02.2007 DE 102007005778
(43) Veröffentlichungstag der Anmeldung: 19.11.2008
(73) Patentinhaber: SMS group GmbH, 40237 Düsseldorf (DE)
(72) Erfinder: BAUSCH, Jörg, 40629 Düsseldorf (DE); LEIFELD, Bernd, 40668 Meerbusch (DE); MÜLLER, Jürgen, 41564 Kaarst (DE)
(74) Vertreter: Klüppel, Walter
(86) Internationale Anmeldenummer: PCT/EP2007/002005
(87) Internationale Veröffentlichungsnummer: WO 2007/101685

(56) Entgegenhaltungen:
- EP-A1- 0 074 247
- EP-A2- 0 083 917
- WO-A-01/87518
- DE-A1- 19 637 545
- GB-A- 1 222 337
- GB-A- 1 463 523
- US-A- 5 400 850

## Beschreibung

Die Erfindung betrifft eine Stranggießanlage, insbesondere zum Stranggießen von Dünnbrammen, die eine unterhalb einer Kokille angeordnete vertikal ausgerichtete Strangführung aufweist, wobei unterhalb der Strangführung Mittel zum Treiben des gegossenen Strangs und Biegen desselben in die Horizontale angeordnet sind. Des Weiteren betrifft die Erfindung ein Verfahren zum Betreiben einer Stranggießanlage.

Stranggießanlagen der genannten Art sind im Stand der Technik hinlänglich bekannt.

Ausgangspunkt für diese Art von Stranggießanlagen sind Bogenanlagen oder Senkrecht-Abbiegeanlagen mit einem Gießradius meist zwischen sieben und zwölf Metern für größere Gießdicken, bei denen der Strang mit flüssigem Kern gebogen bzw. gerichtet wird.

Unter der Bezeichnung "CSP" (Compact Strip Production) ist ein Stranggießprozess für Dünnbrammen bekannt, deren Dicke meist zwischen 45 und 70 mm, gelegentlich auch bis 90 mm, beträgt. Hier ist die Bauform der Senkrechtanlage verbreitet, bei der der gegossene Strang erst nach der Durcherstarrung gebogen und gerichtet wird. Vorteilhaft bei den CSP-Anlagen ist, dass die Konstruktion der Anlage einfach gehalten werden kann, insbesondere betreffend die Strangführung. Beispielsweise bei einem Strangdurchbruch unterhalb der Kokille können die Kokille und die betroffenen Strangführungselemente mit einem Kran nach oben ausgebaut bzw. ausgetauscht werden. Der Aufwand für den Wechsel und damit der Produktionsausfall sind hier wesentlich geringer als beim Einsatz üblicher Bogensegmente, die nicht nach oben ausgebaut werden können.

Vorteilhaft ist weiterhin, dass der Strang bis zu seiner Enderstarrung nicht gebogen bzw. gerichtet wird. Daher sind die Strangdehnungen geringer; es ist nicht zu befürchten, dass die empfindliche Innenseite des Strangs aufreißt.

In Fig. 1 ist eine derartige vorbekannte Stranggießanlage 1 dargestellt. Aus einer Kokille 2 gelangt gegossener Stahl vertikal nach unten, wobei der so hergestellte Strang 6 entlang einer Strangführung 3 geführt wird. Bis der Strang 6 die Strangführung 3 nach unten verlässt, ist er im Wesentlichen durcherstarrt. Er gelangt unterhalb der Strangführung 3 in einen Bereich, der mit Mitteln 4, 5 zum kombinierten Treiben und Biegen des Strangs 6 ausgestattet sind. Zu erkennen sind in Förderrichtung des Strangs 6 zunächst zwei Biegetreiber, die den Strang 6 sowohl in Förderrichtung treiben als ihn auch mit Biegekräften beaufschlagen. Die Rollen des Biegetreibers 4, 5 werden durch Bewegungsmittel 11 gestellt. Die nachfolgenden Rollen biegen den Strang 6 weiter in Richtung der Horizontalen H um. Schließlich verlässt der Strang 6 die Anlage in horizontale Richtung H zu entsprechenden Nachfolgeeinrichtungen. Nur schematisch dargestellt ist die Kühlkammer 12 zur Kühlung des Strangs 6.

Im Sinne der obigen Erläuterungen ist es wünschenswert, dass die zur Verfügung stehende Höhe der Strangführung möglichst groß und - bei vorgegebener Anlagenhöhe - die Höhe der Umbiegung des Strangs möglichst klein ist. Dann nämlich liegt der maximale Weg für die Durcherstarrung des Strangs vor entlang der Strangführung 3 vor.

Daher ist es die **Aufgabe** der vorliegenden Erfindung, eine Stranggießvorrichtung der eingangs genannten Art so weiterzubilden und ein entsprechendes Verfahren zum Betrieben einer Stranggießanlage zu schaffen, dass es möglich wird, die größtmögliche Höhe der Strangführung bei kleinster Höhe für das Treiben, Biegen und Richten des gegossenen Strang zu nutzen. Der Bereich des Treibens und Biegens soll also zu Gunsten einer verlängerten Strangführung verkürzt werden. Ferner soll eine möglichst günstige Möglichkeit geschaffen werden, um im Falle von Störungsbeseitigungen bzw. von Reparatur- und Instandhaltungsarbeiten ein möglichst effizientes und schnelles Arbeiten zu ermöglichen. Durch die Verlängerung der Strangführung soll eine wesentliche Erhöhung der Produktivität der Anlage erreicht werden.

Die **Lösung** dieser Aufgabe durch die Erfindung ist vorrichtungstechnisch dadurch gekennzeichnet, dass unterhalb des unteren Endes der Strangführung der Stranggießanlage ein Mittel zum ausschließlichen Treiben des gegossenen Strangs und unterhalb des Mittels zum Treiben ein Mittel zum ausschließlichen Biegen des gegossenen Strangs angeordnet ist.

Erfindungsgemäß wird also das vorbekannte kombinierte Mittel zum Treiben einerseits und zum Biegen andererseits - also der "Biegetreiber" - in separate Elemente unterteilt. Wie noch zu sehen sein wird, ergeben sich damit nicht nur spezifische Vorteile, auch die obige Aufgabe wird hierdurch gelöst.

Vorzugsweise ist vorgesehen, dass das Mittel zum ausschließlichen Treiben des gegossenen Strangs mindestens ein Rollenpaar aufweist, das entlang der zur Förderrichtung des Strangs quer verlaufenden Richtung mehrere aufeinander folgende und durch Mittenlagerungen gelagerte Teilrollen aufweist. Hierdurch wird in vorteilhafter Weise erreicht, dass hinsichtlich des Durchmessers kleinere Rollen als bislang üblich für den Treiber eingesetzt werden können. Dies verringert die für den Treiber benötigte Bauhöhe.

Das Mittel zum ausschließlichen Treiben des gegossenen Strangs besteht dabei vorzugsweise nur aus einem einzigen Paar angetriebener Rollen. Nur ein einziges Rollenpaar hat sich aus ausreichend herausgestellt und spart Höhe für den Treiber ein, zu Gunsten der Strangführung.

Ferner kann vorgesehen werden, dass das Mittel zum ausschließlichen Treiben des gegossenen Strangs an einem sich oberhalb dieser Mittel befindlichen Segmentrahmen vorzugsweise lösbar (z. B. durch eine Verschraubung) befestigt ist. Mit dieser Ausgestaltung ist es möglich, eine Versteifung der Strangführung zu erreichen. Weiterhin wird dadurch ein vereinfachtes Wechseln der Mittel möglich.

Das Mittel zum ausschließlichen Treiben des gegossenen Strangs ist gemäß einer sehr vorteilhaften Weiterbildung zumindest teilweise in einer Kassette untergebracht, die lösbar in der Stranggießanlage angeordnet ist. Bevorzugt ist das mindestens eine Rollenpaar vollständig in der Kassette untergebracht.

Dabei kann vorgesehen sein, dass mindestens eine Rolle des Rollenpaars bzw. auch das Rollenpaar insgesamt über ein Bewegungsmittel in Richtung normal zur Oberfläche des Strangs bewegt werden kann. Von den Rollen kann auch nur eine mittels der Bewegungsmittel bewegbar sein, z. B. kann die Rolle der Festseite per Hydraulikzylinder bewegbar sein.

Die genannte Bewegung kann sowohl erforderlich sein, um den Treiber genau unterhalb der Strangführung und fluchtend mit dem Gießstrang zu platzieren. Gegebenenfalls kann mit diesem Bewegungsmittel aber auch eine Beaufschlagung der Rollen auf die Strangoberfläche erfolgen.

Die Rollen des Mittels zum Treiben des Strangs können jedenfalls über gegebenenfalls separate Krafterzeugungselemente in Richtung normal zur Oberfläche des Strangs kraftbeaufschlagt werden. Hierdurch wird die erforderliche Anpresskraft erzeugt, die zur Übertragung einer Förderbewegung nötig ist. Dabei können sich die Krafterzeugungselemente am Gerüst der Stranggießanlage oder an einem mit diesem fest verbundenen Bauteil abstützen. Es ist aber möglich, dass sich die Krafterzeugungselemente an der Kassette abstützen.

Die Zylinder zum Andrücken der Treiberrollen an den Strang können also alternativ in der Kassette oder auf dem Festland, insbesondere in der Kühlkammer der Stranggießanlage, befestigt werden. Zum Wechseln der Kassette können die Zylinder an der Kassette angeflanscht sein. Hieraus ergibt sich der Vorteil, dass ohne Zylinder die Treiberkassette durch den üblicherweise eingesetzten engen 4-Exzenter-Oszillationsrahmen passt, was die Montage und Demontage erleichtert.

Vorzugsweise ist vorgesehen, dass die Stranggießanlage weiterhin eine Kühlkammer aufweist - wie es, wie gesagt, üblich ist - und das Mittel zum ausschließlichen Treiben des gegossenen Strangs in der Kühlkammer angeordnet ist. Dabei kann insbesondere vorgesehen werden, dass der untere Boden der Kühlkammer unterhalb der Mittel zum Treiben des gegossenen Strangs und oberhalb der Mittel zum Biegen des gegossenen Strangs verläuft.

Das Verfahren zum Betreiben einer solchen Stranggießanlage, insbesondere zum Herstellen von Dünnbrammen, zeichnet sich dadurch aus, dass der gegossene Strang zunächst vertikal nach unten durch die Strangführung geführt wird und dass der Strang dann unterhalb des unteren Endes der Strangführung durch Mittel zum ausschließlichen Treiben des Strangs nach unten gefördert wird, wobei der Strang dann durch ein Mittel zum ausschließlichen Biegen des Strangs von der Vertikalen in die Horizontale umgebogen wird.

Dabei ist bevorzugt vorgesehen, dass im Biegebereich des Strangs von der Vertikalen bis in die Horizontale kein Fördern des Strangs erfolgt. Dies soll erst wieder nach der weitgehenden Umbiegung in die Horizontale erfolgen.

Der Strang wird dabei vorzugsweise im Bereich unterhalb der Strangführung bis zu seinem Auslauf in die Horizontale nur im Bereich der Mittel zum ausschließlichen Treiben gekühlt.

Mit der vorgeschlagenen Anlage bzw. mit dem vorgeschlagenen Verfahren werden verschiedene Vorteile erreicht.

Es erfolgt eine Separierung der zumeist heute gebräuchlichen zwei oder vier Treiber-Rollen des Biegetreibers in die genannten Mittel zum ausschließlichen Treiben und ausschließlichen Biegen. Damit kann Bauhöhe der Anlage gespart werden, wie sich aus den nachstehenden Erläuterungen ergibt. Die Mittel zum Treiben dienen daher nur noch zum Antreiben des Warm- und Kaltstrangs. Die Mittel zum Biegen führen nur noch die Funktionen Abbiegen des Strangs, Trennen des Warmstrangs vom Kaltstrang, Antreiben des Kaltstrangs und Stützen des Warmstrangs aus.

Im Bereich der Strangführung wird der Strang nicht durch angetriebene Rollen gefördert. Die Ausförderung erfolgt ausschließlich durch die Mittel zum ausschließlichen Treiben.

Durch das Unterbringen der Mittel zum ausschließlichen Treiben in einer Kassette und das Anordnen der Kassette in der Kühlkammer kann die Treiber-Kassette wie ein Segment der Strangführung durch die Öffnung des Oszillationsrahmens nach oben gewechselt werden. Dies ist einfacher und schneller möglich als das horizontale Wechseln der einzelnen Treiberrollen, wie es bislang erfolgt.

Beim Einsatz von Rollen mit geringerem Durchmesser im Treiber wird ebenfalls Bauhöhe gespart. Realisiert werden kann dies durch mehrere nebeneinander angeordnete Teilrollen mit Mittenlagerungen.

Sehr vorteilhaft ist des weiteren, dass bei der vorgeschlagenen Lösung die Biegerolle nicht stets gemeinsam mit der Treiberrolle gewechselt werden muss. Dies ist deshalb von Vorteil, weil die Treiberrollen einem höheren Verschleiß unterliegen. Es kann mit der Lösung gemäß dem Erfindungsvorschlag vielmehr bedarfsgerecht ein Wechsel der Rollen von Treiber (insbesondere durch vertikales Wechseln der Kassette) und Bieger (namentlich durch horizontalen Wechsel der Biegerollen) erfolgen. Weiterhin kann die Treiberkassette nach Bedarf unabhängig von den darüber angeordneten Segmenten der Strangführung gewechselt werden.

Die Treiberrollen befinden sich also bei der vorgeschlagenen Lösung vor dem Strangbogen. Der zusätzliche Raum für die Strangführung wird durch die Reduzierung des Durchmessers der vorzugsweise mehrfach geteilten Rollen und durch Verringerung der Abstände gewonnen, insbesondere auch dadurch, dass die Treiberrollen in der Kühlkammer angeordnet sind.

Damit ist es möglich, den Strang bis zur Enderstarrung nicht zu biegen und zu richten, was die Innenqualität des Strangs erhöht.

Die Biegekräfte werden von den Treiberrollen aufgenommen und gelangen nicht in die Strangführung.

Das Biegesegment kann wie die Strangführungssegmente nach oben ausgebaut werden.

In der Zeichnung sind Ausführungsbeispiele gemäß dem Stand der Technik und gemäß der Erfindung dargestellt.

Es zeigen:
- Fig. 1: die Seitenansicht einer Stranggießanlage nach dem Stand der Technik,
- Fig. 2: nochmals die Seitenansicht gemäß Fig. 1 und in
- Fig. 3: daneben die Seitenansicht einer Stranggießanlage gemäß der Erfindung,
- Fig. 4: die Seitenansicht einer Stranggießanlage gemäß der Erfindung mit dargestellter Kühlkammer,
- Fig. 5: einen vergrößerten Ausschnitt aus der Stranggießanlage gemäß Fig. 3,
- Fig. 6: in vergrößerter Ansicht das untere Ende der Strangführung der Stranggießanlage mit sich anschließenden Mitteln zum ausschließlichen Treiben des Stranges und
- Fig. 7: in perspektivischer Ansicht die in Fig. 6 gezeigte Einheit.

In Fig. 2 und 3 ist in der Zusammenschau die vorbekannte Lösung gemäß Fig. 1 (in Fig. 2) und eine erfindungsgemäße Ausgestaltung einer Stranggießanlage 1 (in Fig. 3) zu sehen. Es ist zunächst zu erkennen, dass bei gleicher Anlagenhöhe die Länge der Strangführung 3 unterhalb der Kokille 2 bei der neuen Lösung größer ist, wodurch die oben genannten Vorteile erzielt werden. Im Ausführungsbeispiel ergibt sich eine um 1.000 mm längere Strangführung. Erreicht wird dies, indem unmittelbar unterhalb der Strangführung 3 ein Mittel 4 zum ausschließlichen Treiben des Strangs 6 angeordnet ist, unterhalb dem sich ein Mittel 5 zum ausschließlichen Biegen des Strangs 6 befindet. Es ist also - im Unterschied zu den vorbekannten Lösungen - kein Biegetreiber für das kombinierte Treiben und Biegen des Strangs mehr vorhanden.

Wie bei Senkrechtanlagen bekannt, liegt auch hier der Biegeradius im Bereich zwischen 2,5 bis 3,5 Metern, er ist damit deutlich kleiner als bei Bogenanlagen bzw. Senkrecht-Abbiegeanlagen.

Wie aus der mit mehr Details versehenen Fig. 4 hervorgeht, ist nur ein einziges Rollenpaar 7, 8 in den Mitteln 4 zum ausschließlichen Treiben des Strangs 6 vorhanden. Weiterhin geht aus Fig. 4 deutlich hervor, dass die Kühlkammer 12 hier so platziert ist, dass die Mittel 4 oberhalb des Bodens 13 der Kühlkammer 12 angeordnet sind, wobei die Mittel 5 unterhalb des Bodens 13, also außerhalb der Kühlkammer positioniert sind.

Wie sich aus Fig. 5 ergibt, ist der gesamte Umlenkbereich des Strangs 6 von der Vertikalen V in die Horizontale H frei von Mitteln zum Treiben. Erst nachdem der Strang 6 im Wesentlichen die Horizontale H erreicht hat, sind Treiber- bzw. Walzgerüste 14 vorhanden. Das bedeutet, dass der Strang 6 aus der Strangführung 3, in der selber keine angetriebenen Rollen vorhanden sind, nur durch die Mittel 4 ausgetrieben werden und keine weiteren Treiber bis zur Umlenkung des Strangs 6 in die Horizontale H vorhanden sind.

In den Figuren 6 und 7 sind noch einige Details zu den Mitteln 4 zum ausschließlichen Treiben des Stranges 6 dargestellt. Dargestellt ist der unterste Teil der Strangführung 3, unterhalb dem sich unmittelbar die Mittel 4 zum Treiben anschließen. Nur angedeutet sind die Rollen 7 und 8 der Mittel 4, d. h. die Rollen des einzigen Rollenpaars in den Mitteln 4.

Diese Rollen 7, 8 sind grundsätzlich genauso aufgebaut wie die weiter oben zu sehenden Rollen 15, 16 der Strangführung 3. Die Rollen der Strangführung bestehen nämlich aus mehreren in Richtung Q quer zum Strang 6 hintereinander angeordneten Teilrollen 15', 15", 15"' bzw. 16', 16", 16"'. Abgestützt werden die Rollen durch Mittenlagerungen 9. Hiermit ergibt sich die Möglichkeit, dass der Durchmesser der Rollen kleiner gewählt werden kann, ohne Nachteile bezüglich der Durchbiegung der Rollen in Kauf nehmen zu müssen. Während zumeist Rollen mit einem Durchmesser von ca. 300 bis 420 mm gebräuchlich sind, können hiermit Rollen eingesetzt werden, die einen Durchmesser von unter 300 mm aufweisen. Die infolge der geringeren Abstände höheren (Biege-)Kräfte in den Rollen werden problemlos durch die Mittenlagerungen 9 aufgenommen.

Die Rollen 7, 8 der Mittel 4 sind in einer Kassette 10 untergebracht. Diese Kassette kann als Ganzes montiert und demontiert werden. Die Einstellung der Position der Rollen 7, 8 erfolgt mit Bewegungsmitteln 11, von denen nur eines in Form eines hydraulischen Kolben-Zylinder-Systems dargestellt ist.

Mit der vorgeschlagenen Ausgestaltung kann die Produktivität der Stranggießanlage wesentlich erhöht werden. Es ist weiterhin möglich, die Anlage schneller auf andere Fertigungsbedingungen einzustellen bzw. Komponenten der Anlage zu montieren und zu demontieren.

Die genannte Verlängerung der Strangführung um 1.000 Millimeter erbrachte die Möglichkeit, mit einer höheren Gießgeschwindigkeit zu arbeiten, wobei in einem Ausführungsbeispiel eine Gießgeschwindigkeit von bis zu 6 m/min erreicht wurde. Die Dicke des Strangs lag dabei im Bereich zwischen 52 und 62 mm. Die Produktivität ließ sich damit um mehr als 10 % erhöhen. Die genannte vertikale Wechselmöglichkeit durch den Oszillationsrahmen hat sich als besonders vorteilhaft erwiesen.

### Bezugszeichenliste:

- 1: Stranggießanlage
- 2: Kokille
- 3: Strangführung
- 4, 5: Mittel zum Treiben und Biegen
- 4: Mittel zum ausschließlichen Treiben
- 5: Mittel zum ausschließlichen Biegen
- 6: gegossener Strang
- 7,8: Rollenpaar
- 7: Rolle
- 8: Rolle
- 9: Mittenlagerung
- 10: Kassette
- 11: Bewegungsmittel
- 12: Kühlkammer
- 13: Boden der Kühlkammer
- 14: Walz-/Treibergerüste
- 15', 15", 15'": Rolle der Strangführung
- 16', 16", 16'": Rolle der Strangführung

- H: Horizontale
- V: Vertikale
- Q: Richtung quer zur Förderrichtung des Strangs
- N: Normalenrichtung auf die Strangoberfläche

## Patentansprüche

1. Stranggießanlage (1), die eine unterhalb einer Kokille (2) angeordnete vertikal ausgerichtete Strangführung (3) aufweist, wobei unterhalb der Strangführung (3) Mittel (4, 5) zum Treiben des gegossenen Strangs (6) und Biegen desselben in die Horizontale (H) angeordnet sind und wobei unterhalb des unteren Endes der Strangführung (3) ein Mittel (4) zum ausschließlichen Treiben des gegossenen Strangs (6) und unterhalb des Mittels (4) zum Treiben ein Mittel (5) zum ausschließlichen Biegen des gegossenen Strangs (6) angeordnet ist, und dass die Stranggießanlage (1) im Bereich der Strangführung (3) eine Kühleinrichtung in Form einer Kühlkammer (12) aufweist,
**dadurch gekennzeichnet, dass**
das eine Mittel (4) zum ausschließlichen Treiben und das Mittel zum ausschließlichen Biegen des gegossenen Strangs (6) in separate Elemente unterteilt sind, wobei das Mittel (4) zum ausschließlichen Treiben in der Kühlkammer (12) angeordnet ist, und aus einem einzigen Paar angetriebener Rollen (7, 8) besteht, die zumindest teilweise in einer Kassette (10) untergebracht sind, und die Kassette (10) innerhalb der Stranggießanlage (1) lösbar angeordnet ist.

2. Stranggießanlage nach Anspruch 1,
**dadurch gekennzeichnet,**
**dass** das Mittel (4) zum ausschließlichen Treiben des gegossenen Strangs (6) mindestens ein Rollenpaar (7, 8) aufweist, das entlang der zur Förderrichtung des Strangs (6) quer verlaufenden Richtung (Q) mehrere aufeinander folgende und durch Mittenlagerungen (9) gelagerte Teilrollen aufweist.

3. Stranggießanlage nach einem der Ansprüche 1 bis 2,
**dadurch gekennzeichnet,**
**dass** das Mittel (4) zum ausschließlichen Treiben des gegossenen Strangs (6) an einem sich oberhalb der Mittel (4) befindlichen Segmentrahmen lösbar befestigt ist.

4. Stranggießanlage nach einem der Ansprüche 1 bis 3,
**dadurch gekennzeichnet,**
**dass** das mindestens eine Rollenpaar (7, 8) vollständig in der Kassette (10) untergebracht ist.

5. Stranggießanlage nach einem der Ansprüche 1 bis 4,
**dadurch gekennzeichnet,**
**dass** mindestens eine Rolle (7, 8) des Rollenpaars über ein Bewegungsmittel (11) in Richtung (N) normal zur Oberfläche des Strangs (6) bewegt werden kann.

6. Stranggießanlage nach einem der Ansprüche 1 bis 4,
**dadurch gekennzeichnet,**
**dass** die Rollen (7, 8) des Mittels (4) zum Treiben des Strangs (6) über Krafterzeugungselemente in Richtung (N) normal zur Oberfläche des Strangs (6) kraftbeaufschlagt werden können.

7. Stranggießanlage nach Anspruch 6,
**dadurch gekennzeichnet,**
**dass** sich die Krafterzeugungselemente am Gerüst der Stranggießanlage oder an einem mit diesem fest verbundenen Bauteil abstützen.

8. Stranggießanlage nach Anspruch 6,
**dadurch gekennzeichnet,**
**dass** sich die Krafterzeugungselemente an der Kassette (10) abstützen.

9. Stranggießanlage nach einem der Ansprüche 1 bis 8,
**dadurch gekennzeichnet,**
**dass** der untere Boden (13) der Kühlkammer (12) unterhalb der Mittel (4) zum Treiben des gegossenen Strangs (6) und oberhalb der Mittel (5) zum Biegen des gegossenen Strangs (6) verläuft.

10. Verfahren zum Betreiben einer Stranggießanlage (1) nach einem der Ansprüche 1 bis 9 zur Herstellung eines gegossenen Strangs (6), wobei die Stranggießanlage (1) eine unterhalb einer Kokille (2) angeordnete vertikal ausgerichtete Strangführung (3) aufweist, wobei unterhalb der Strangführung (3) Mittel (4, 5) zum Treiben des gegossenen Strangs (6) und Biegen desselben in die Horizontale (H) angeordnet sind, und eine Kühleinrichtung in Form einer Kühlkammer (12), wobei der gegossene Strang (6) zunächst vertikal nach unten durch die Strangführung (3) geführt wird, wobei der Strang (6) dann unterhalb des unteren Endes der Strangführung (3) durch Mittel (4) zum ausschließlichen Treiben des Strangs (6) nach unten gefördert wird und wobei der Strang (6) dann durch ein Mittel (5) zum ausschließlichen Biegen des Strangs (6) von der Vertikalen (V) in die Horizontale (H) umgebogen wird,
**dadurch gekennzeichnet,**
**dass** die Mittel (4) zum ausschließlichen Treiben und die Mittel zum ausschließlichen Biegen des Strangs (3) in separate Elemente unterteilt werden, und das einzige Mittel (4) in der Kühlkammer angeordnet ist und das Mittel (4) bestehend aus nur einem Paar angetriebener Rollen (7,8) den Strang (6) fördert, wobei das eine Paar Rollen (7,8) zumindest teilweise in einer Kassette (10) untergebracht ist, die als Ganzes in der Stranggießanlage (1) montiert und demontiert wird, und der Strang (6) im Bereich unterhalb der Strangführung (3) bis zu seinem Auslauf in die Horizontale (H) nur im Bereich der Mittel (4) zum ausschließlichen Treiben gekühlt wird.

11. Verfahren nach Anspruch 10,
**dadurch gekennzeichnet,**
**dass** im Biegebereich des Strangs (6) von der Vertikalen (V) bis in die Horizontale (H) kein Fördern des Strangs (6) erfolgt.

## Claims

1. Continuous casting plant (1) comprising a vertically oriented strip guide (3) arranged below a mould (2), wherein means (4, 5) for driving the cast strip (6) and bending thereof into the horizontal (H) are arranged below the strip guide (3), a means (4) for exclusive driving of the cast strip (6) is arranged below the lower end of the strip guide (3), and a means (4) for exclusive bending of the cast strip (6) is arranged below the means (4) for driving, the continuous casting plant (1) comprising a cooling device, which is in the form of a cooling chamber (12), in the region of the strip guide (3),
**characterised in that**
the means (4) for exclusive driving and the means for exclusive bending of the cast strip (6) are divided into separate elements, wherein the means (4) for exclusive driving is arranged in the cooling chamber (12) and consists of a single pair of driven rollers (7, 8) accommodated at least partly in a cassette (10), the cassette (10) being detachably arranged within the continuous casting plant (1).

2. Continuous casting plant according to claim 1, **characterised in that** the means (4) for exclusive driving of the cast strip (6) comprises at least one roller pair (7, 8) which has, along the direction (Q) extending transversely to the conveying direction of the strip (6), a plurality of successive part rollers mounted by centre mounts (9).

3. Continuous casting plant according to one of claims 1 to 2, **characterised in that** the means (4) for exclusive driving of the cast strip (6) is detachably fastened to a segment frame disposed above the means (4).

4. Continuous casting plant according to any one of claims 1 to 3, **characterised in that** the at least one roller pair (7, 8) is completely accommodated in the cassette (10).

5. Continuous casting plant according to any one of claims 1 to 4, **characterised in that** at least one roller (7, 8) of the roller pair can be moved in a direction (N) normal to the surface of the strip (6) by way of a movement means (11).

6. Continuous casting plant according to any one of claims 1 to 4, **characterised in that** the rollers (7, 8) of the means (4) for driving the strip (6) can be loaded with force in a direction (N) normal to the surface of the strip (6) by way of force generating elements.

7. Continuous casting plant according to claim 6, **characterised in that** the force generating elements are supported on the frame of the continuous casting plant or on a component fixedly connected therewith.

8. Continuous casting plant according to claim 6, **characterised in that** the force generating elements are supported on the cassette (10).

9. Continuous casting plant according to any one of claims 1 to 8, **characterised in that** the lower base (13) of the cooling chamber (12) extends below the means (4) for driving the cast strip (6) and above the means (5) for bending the cast strip (6).

10. Method of operating a continuous casting plant (1) according to any one of claims 1 to 9 for producing a cast strip (6), wherein the continuous casting plant (1) comprises a vertically oriented strip guide (3) arranged below a mould (2),
wherein means (4, 5) for driving the cast strip (6) and bending the same into the horizontal (H) are arranged below the strip guide (3),
and a cooling device in the form of a cooling chamber (12),
wherein the cast strip (6) is initially guided vertically downwardly through the strip guide (3), the strip (6) is then conveyed downwardly below the lower end of the strip guide (3) by the means (4) for exclusive driving of the strip (6), and the strip (6) is then bent over from the vertical (V) into the horizontal (H) by the means (5) for exclusive bending of the strip (6),
**characterised in that**
the means (4) for exclusive driving and the means for exclusive bending of the strip (3) are divided into separate elements,
the single means (4) is arranged in the cooling chamber and
the means (4), which consists of only a pair of driven rollers (7, 8), conveys the strip (6), wherein the one pair of rollers (7, 8) is accommodated at least partly in a cassette (10), which is mounted and demounted as a whole in the continuous casting plant (1), and the strip (6) is cooled in the region below the strip guide (3) up to its running-out into the horizontal (H) only in the region of the means (4) for exclusive driving.

11. Method according to claim 10, **characterised in that** no conveying of the strip (6) takes place in the bending region of the strip (6) from the vertical (V) up to the horizontal (H).

## Revendications

1. Installation de coulée continue (1) qui présente un guidage de barre (3) orienté à la verticale, disposé en dessous d'une lingotière (2), dans laquelle, en dessous du guidage de barre (3), sont disposés des moyens (4, 5) destiné à l'entraînement de la barre coulée (6) et le cintrage de cette dernière à l'horizontale (H) et dans laquelle, en dessous de l'extrémité inférieure du guidage de barre (3), sont disposés un moyen (4) destiné à l'entraînement exclusif de la barre coulée (6) et, en dessous du moyen (4) destiné à l'entraînement, un moyen (5) destiné au cintrage exclusif de la barre coulée (6), et l'installation de coulée (1) présente, dans la zone du guidage de barre (3), un mécanisme de refroidissement sous la forme d'une chambre de refroidissement (12), **caractérisée en ce qu'**un moyen (4) destiné à l'entraînement exclusif et le moyen destiné au cintrage exclusif de la barre coulée (6) sont subdivisés en éléments séparés, le moyen (4) destiné à l'entraînement exclusif étant disposé dans la chambre de refroidissement (12) et étant constitué d'une paire unique de rouleaux entraînés (7, 8) qui sont montés au moins en partie dans une cassette (10) et la cassette (10) étant disposée de manière amovible à l'intérieur de l'installation de coulée continue (1).

2. Installation de coulée continue selon la revendication 1, **caractérisée en ce que** le moyen (4) destiné à l'entraînement exclusif de la barre coulée (6) présente au moins une paire de rouleaux (7, 8) qui présente, le long de la direction (Q) s'étendant transversalement par rapport à la direction de transport de la barre (6), plusieurs rouleaux partiels qui se succèdent et qui sont montés via des paliers centraux (9).

3. Installation de coulée continue selon l'une quelconque des revendications 1 à 2, **caractérisée en ce que** le moyen (4) destiné à l'entraînement exclusif de la barre coulée (6) est fixé de manière amovible à un cadre segmenté se trouvant au-dessus du moyen (4).

4. Installation de coulée continue selon l'une quelconque des revendications 1 à 3, **caractérisée en ce qu'**au moins une paire de rouleaux (7, 8) est montée complètement dans la cassette (10).

5. Installation de coulée continue selon l'une quelconque des revendications 1 à 4, **caractérisée en ce qu'**au moins un rouleau (7, 8) de la paire de rouleaux peut être soumis à un déplacement via un moyen de déplacement (11) dans une direction (N) perpendiculaire à la surface de la barre (6).

6. Installation de coulée continue selon l'une quelconque des revendications 1 à 4, **caractérisée en ce que** les rouleaux (7, 8) du moyen (4) destiné à l'entraînement de la barre (6) peuvent être sollicités par force via des éléments de génération de force dans une direction (N) perpendiculaire à la surface de la barre (6).

7. Installation de coulée continue selon la revendication 6, **caractérisée en ce que** les éléments de génération de force s'appuient contre le bâti de l'installation de coulée continue ou contre un élément relié à demeure à ce dernier.

8. Installation de coulée continue selon la revendication 6, **caractérisée en ce que** les éléments de génération de force s'appuient contre la cassette (10).

9. Installation de coulée continue selon l'une quelconque des revendications 1 à 8, **caractérisée en ce que** la base inférieure (13) de la chambre de refroidissement (12) s'étend en dessous du moyen (4) destiné à l'entraînement de la barre coulée (6) et au-dessus du moyen (5) destiné au cintrage de la barre coulée (6).

10. Procédé pour l'exploitation d'une installation de coulée continue (1) selon l'une quelconque des revendications 1 à 9 pour la production d'une barre coulée (6), dans lequel l'installation de coulée continue (1) présente un guidage de barre (3) s'étendant à la verticale disposé en dessous d'une lingotière (2), dans lequel en dessous du guidage de barre (3), sont disposés des moyens (4, 5) destiné à l'entraînement de la barre coulée (6) et destiné au cintrage de celle-ci à l'horizontale (H), et un mécanisme de refroidissement sous la forme d'une chambre de refroidissement (12), dans lequel la barre coulée (6) est d'abord guidée à la verticale vers le bas via le guidage de barre (3), la barre (6) étant ensuite transportée vers le bas en dessous de l'extrémité inférieure du guidage de barre (3) via des moyens (4) destiné à l'entraînement exclusif de la barre (6) et dans lequel la barre (6) est ensuite cintrée via un moyen (5) destiné au cintrage exclusif de la barre (6) de la verticale (V) à l'horizontale (H), **caractérisé en ce que** les moyens (4) destiné à l'entraînement exclusif et les moyens destiné au cintrage exclusif de la barre (3) sont subdivisés en éléments séparés, et le moyen unique (4) est disposé dans la chambre de refroidissement et le moyen (4) constitué par seulement une paire, de rouleaux entraînés (7, 8) transporte la barre (6), dans lequel ladite une paire de rouleaux (7, 8) est montée au moins en partie dans une cassette (10), qui est montée et démontée en entier dans l'installation de coulée continue (1), et la barre (6) est refroidie, dans la zone située en dessous du guidage de barre (3) jusqu'à sa sortie à l'horizontale (H), uniquement dans la zone du moyen (4) destiné à l'entraînement exclusif.

11. Procédé selon la revendication 10, **caractérisée en ce qu'**on ne procède à aucun transport de la barre (6) dans la zone de cintrage de la barre (6) de la verticale (V) à l'horizontale (H).
